# EUROPÄISCHE PATENTSCHRIFT

(11) **EP 0 874 141 B1**
(45) Veröffentlichungstag und Bekanntmachung des Hinweises auf die Patenterteilung: **27.02.2002**
(21) Anmeldenummer: 98106568.3
(22) Anmeldetag: 09.04.1998
(51) Int. Cl.: F01M 13/02

(54) **Entlüftungsvorrichtung in einer zu einer Saugrohranordnung einer Brennkraftmaschine hinführenden Entlüftungsleitung**
Venting device for the pipe connected to the intake manifold of a combustion engine
Dispositif d'aération pour le conduit menant à la pipe d'admission d'un moteur à combustion

(30) Priorität: 23.04.1997 DE 19717040
(43) Veröffentlichungstag der Anmeldung: 28.10.1998
(73) Patentinhaber: DaimlerChrysler AG, 70567 Stuttgart (DE); Mannesmann VDO AG, 65824 Schwalbach (DE)
(72) Erfinder: Bieler, Jens, 70734 Fellbach (DE); Werner, Peter, 71155 Altdorf (DE); Zentgraf, Matthias, 61476 Kronberg (DE)

(56) Entgegenhaltungen:
- DE-A- 19 525 542
- US-A- 4 753 214
- US-A- 4 920 930
- US-A- 4 922 882
- MTZ Motortechnische Zeitschrift 53 (1992) 10

## Beschreibung

Die Erfindung betrifft eine Entlüftungsvorrichtung in einer zu einer Saugrohranordnung einer Brennkraftmaschine hinführenden Entlüftungsleitung mit einer als Durchflußbegrenzer wirkenden Drossel, wobei die Saugrohranordnung aus einem Kunststoffbauteil mit einem eintrittsseitigen Anschlußstutzen für die Entlüftungsleitung und einem Austritt besteht, ferner mit einer in einer Durchgangsbohrung des Kunststoffbauteiles fest eingesetzten Metallhülse mit einer Befestigungsschraube, die das Kunststoffteil über die Metallhülse mit dem Zylinderkopf der Brennkraftmaschine fest verspannt.

Brennkraftmaschinen mit derartigen Entlüftungsvorrichtungen mit einer als Durchflußbegrenzer wirkenden Drossel sind aus der MTZ Motortechnische Zeitschrift 53 (1992) 10, Seite 438, Bild 14 bekannt.

In diesen Fahrzeugen ist die vom Kurbelgehäuse der mehrzylindrigen Brennkraftmaschine ausgehende Entlüftungsleitung an einer als Kunststoffbauteil ausgebildeten Saugrohranordnung angeflanscht. In dem außenliegenden bzw. freiliegenden Teil der Entlüftungsleitung befindet sich zwischen Kurbelgehäuse und Saugrohranordnung im saugrohrnahen Bereich die Drossel als durchflußbestimmendes Zwischenstück.

Bei Ausführungen dieser Art traten bei niedrigen Außentemperaturen Funktionsstörungen auf, die eine einwandfreie Kurbelgehäuseentlüftung nicht mehr sicherstellten.

Der Erfindung liegt daher die Aufgabe zugrunde, an einer Entlüftungsvorrichtung der gattungsgemäßen Art einfache Maßnahmen vorzusehen, durch die auch bei extrem niedrigen Außentemperaturen Funktionsbeeinträchtigungen oder gar Ausfälle der Kurbelgehäuseentlüftung vermieden werden.

Zur Lösung der Aufgabe dienen die im kennzeichnenden Teil des Patentanspruchs 1 angegebenen Merkmale.

In den Unteransprüchen sind noch förderliche Weiterbildungen der Erfindung angegeben.

Durch die Schaffung einer thermisch leitenden Verbindung mit motorbetriebswarmen Bauteilen, nämlich über eine mit dem Zylinderkopf in Kontakt stehende Metallhülse zur Wärmeeinleitung in die Drossel, wird auf einfachste Weise ein Einfrieren der als Durchflußbegrenzer wirkenden Drossel verhindert. Zusätzliche Bauteile sind somit nicht erforderlich, vielmehr wird eine an sich bekannte und seither lediglich als Abstandshalter wirkende Metallhülse als Wärmeleiter genutzt, um den drosselnden Abschnitt der Entlüftungsleitung gegen tiefe Außentemperaturen unempfindlich zu machen.

Eine vorteilhafte Ausgestaltung der Erfindung ergibt sich dadurch, daß die Drossel als Leitungszwischenstück in die Metallhülse integriert ist. Somit wird bei tiefen Außentemperaturen und kaltem Motor ein schneller Temperaturanstieg bzw. eine rasche Aufheizung im Motorbetrieb ermöglicht.

Der Gegenstand der Erfindung ist in der Zeichnung dargestellt und wird anhand eines Ausführungsbeispieles im folgenden näher erläutert. Es zeigen
- Fig. 1: eine in einer Saugrohranordnung untergebrachte Entlüftungsvorrichtung einer mit freiliegenden Entlüftungsleitungen versehenen vierzylindrigen Brennkraftmaschine und
- Fig. 2: die Anordnung einer Drossel in einer mit dem Zylinderkopf in Kontakt stehenden Metallhülse in vergrößerter Darstellung.

Eine vierzylindrige Brennkraftmaschine 1 mit vier in Reihe angeordneten Saugrohren 2,3,4,5 weist eine zu der Saugrohranordnung 6 hinführende und zur Kurbelgehäuseentlüftung dienende Entlüftungsleitung 7 auf, die zwischen den benachbarten und innenliegenden Saugrohren 3,4 an der als Kunststoffbauteil ausgebildeten Saugrohranordnung 6 befestigt ist, und zwar an einem an dem Kunststoffbauteil angeformten eintrittsseitigen Anschlußstutzen 8.

Das Kunststoffbauteil enthält eine stufig ausgebildete langgestreckte Durchgangsbohrung 9, die in ihrer unteren Hälfte von der Entlüftungsleitung 7 durchkreuzt wird. Der eintrittsseitige Anschlußstutzen 8 der Entlüftungsleitung 7, der radial in die Durchgangsbohrung 9 einmündet, und ein durch eine Radialbohrung 10 gebildeter Austritt liegen höhenversetzt zueinander, wobei der Anschlußstutzen 8 gegenüber der austrittsseitigen Radialbohrung 10 höher angeordnet ist.

In der Durchgangsbohrung 9 steckt eine als Abstandshalter wirkende Metallhülse 11, die sich über die gesamte Länge der Durchgangsbohrung 9 erstreckt. Diese Metallhülse 11 weist in Höhe des Anschlußstutzens 8 eine Drossel 12 auf, die am geodätisch höchsten Punkt der Kurbelgehäuseentlüftung liegt und als Radialbohrung in Verlängerung zum Anschlußstutzen 8 verläuft und eine Verbindung von dem Anschlußstutzen 8 zu einem Ringzwischenraum 13 herstellt, der von der Innenwandung 14 der Metallhülse 11 und einer in der Metallhülse 11 steckenden Befestigungsschraube 15 gebildet ist. Der Ringzwischenraum 13 beginnt kurz oberhalb der Drossel 12 an einer Stelle 13a und endet am unteren Ende der Metallhülse 11.

Zwischen dem Ringzwischenraum 13 und der austrittsseitigen Radialbohrung 10 verläuft eine durchmessermäßig große Radialbohrung 16 in der Metallhülse 11, die in ein Sammelrohr 17 mündet, welches sich über sämtliche Saugrohre 2 bis 5 erstreckt (nicht dargestellt).

Die aus Kunststoff bestehende Saugrohranordnung 6 ist durch die Befestigungsschraube 15 mit dem Zylinderkopf 18 der Brennkraftmaschine fest verspannt.

## Patentansprüche

1. Entlüftungsvorrichtung in einer zu einer Saugrohranordnung (6) einer Brennkraftmaschine (1) hinführenden Entlüftungsleitung (7) mit einer als Durchflußbegrenzer wirkenden Drossel (12), wobei die Saugrohranordnung (6) aus einem Kunststoffbauteil mit einem eintrittsseitigen Anschlußstutzen (8) für die Entlüftungsleitung (7) und einem Austritt besteht, ferner mit einer in einer Durchgangsbohrung (9) des Kunststoffbauteiles fest eingesetzten Metallhülse (11) mit einer Befestigungsschraube (15), die das Kunststoffteil über die Metallhülse (11) mit dem Zylinderkopf (18) der Brennkraftmaschine (1) fest verspannt,
**dadurch gekennzeichnet,**
**daß** die Drossel (12) als Teil der Entlüftungsleitung (7) im Bereich der wärmeleitenden Metallhülse (11) angeordnet ist.

2. Entlüftungsvorrichtung nach Anspruch 1,
**dadurch gekennzeichnet,**
**daß** die Entlüftungsleitung (7) die Durchgangsbohrung (9) und die Metallhülse (11) durchkreuzt, wobei die Drossel (12) in die Metallhülse (11) integriert ist.

3. Entlüftungsvorrichtung nach den Ansprüchen 1 oder 2,
**dadurch gekennzeichnet,**
**daß** die in der Metallhülse (11) in Verlängerung zum eintrittsseitigen Anschlußstutzen (8) verlaufende Drossel (12) in einen aus der Metallhülse (11) und der Befestigungsschraube (15) gebildeten Ringzwischenraum (13) mündet, und daß eine austrittsseitige Radialbohrung (10) in der Saugrohranordnung (6) über eine durchmessermäßig größere Radialbohrung (16) in der Metallhülse (11) mit dem Ringzwischenraum (13) verbunden ist.

4. Entlüftungsvorrichtung nach Anspruch 1, für eine vier- oder mehrzylindrige Brennkraftmaschine mit einer der Zylinderzahl entsprechenden Anzahl von Saugrohren,
**dadurch gekennzeichnet,**
**daß** der eintrittsseitige Anschlußstutzen (8) sowie die Drossel (12) zwischen zwei benachbart und mittig liegenden Saugrohren (3,4) angeordnet ist, wobei die Drossel (12) am geodätisch höchsten Punkt der Kurbelgehäuseentlüftung liegt.

## Claims

1. Breather system in a breather line (7) leading to an intake pipe system (6) of an internal combustion engine (1) having a throttle (12) acting as a flow limiter, the intake pipe system (6) consisting of a plastics component with an inlet-side connecting socket (8) for the breather line (7) and an outlet, additionally having a metal sleeve (11) fixedly inserted in a bore (9) of the plastics component with a fixing screw (15), which fixedly secures the plastics component to the cylinder head (18) of the internal combustion engine (1) via the metal sleeve (11),
**characterised in that**
the throttle (12) is integrated as part of the breather line (7) in the region of the heat-conducting metal sleeve (11).

2. Breather system as claimed in claim 1,
**characterised in that**
the breather line (7) intersects the bore (9) and the metal sleeve (11), the throttle (12) being integrated in the metal sleeve (11).

3. Breather system as claimed in claims 1 or 2,
**characterised in that**
the throttle (12) running in the metal sleeve (11) extending the inlet-side connecting socket (8) opens into an annular intermediate chamber (13) formed by the metal sleeve (11) and the fixing screw (15), and an outlet-side radial bore (10) in the intake pipe system (6) is connected to the annular intermediate chamber (13) via a large-diameter radial bore (16) in the metal sleeve (11).

4. Breather system as claimed in claim 1, for a four- or multi-cylinder internal combustion engine having a number of intake pipes corresponding to the number of cylinders,
**characterised in that**
the inlet-side connecting socket (8) is disposed, as is the throttle (12), between two adjacent and centrally lying intake pipes (3, 4), the throttle (12) lying at the geodesically highest point of the crankcase breather system.

## Revendications

1. Dispositif de mise à l'air dans une conduite de mise à air (7) menant à une tubulure d'admission (6) d'un moteur à combustion interne (1), comportant un étranglement (12) faisant office de limitateur de débit, la tubulure d'admission (6) étant constituée par un composant en matière plastique avec un manchon de raccordement (8) côté admission pour la conduite de mise à l'air (7) et avec une sortie, comportant en outre une douille métallique (11) fermement mise en place dans un perçage traversant (9) du composant en matière plastique et comprenant une vis de fixation (15) qui serre fermement le composant en matière plastique via la douille métallique (11) sur la culasse (18) du moteur à combustion interne (1), **caractérisé en ce que** l'étranglement (12) est agencé, en tant que partie de la conduite de mise à l'air (7), dans la zone de la douille métallique (11) thermiquement conductrice.

2. Dispositif de mise à l'air selon la revendication 1, **caractérisé en ce que** la conduite de mise à l'air (7) croise le perçage traversant (9) et la douille métallique (11), l'étranglement (12) étant intégré dans la douille métallique (11).

3. Dispositif de mise à l'air selon l'une ou l'autre des revendications 1 et 2, **caractérisé en ce que** l'étranglement (12) qui s'étend dans la douille métallique (11) en prolongement du manchon de raccordement (8) côté admission débouche dans un intervalle annulaire (13) formé par la douille métallique (11) et par la vis de fixation (15), et **en ce qu'**un perçage radial (10) côté sortie dans la tubulure d'admission (6) est relié via un perçage radial (16) de diamètre plus grand dans la douille métallique (11) à l'intervalle annulaire (13).

4. Dispositif de mise à l'air selon la revendication 1, destiné à un moteur à combustion interne à quatre cylindres ou plus comportant un nombre de tubulures d'admission correspondant au nombre des cylindres, **caractérisé en ce que** le manchon de raccordement (8) côté entrée ainsi que l'étranglement (12) sont agencés entre deux tubulures d'admission voisines (3, 4) situées au milieu, l'étranglement (12) étant situé au point géodésiquement le plus haut de la mise à l'air du boîtier de vilebrequin.
